# EUROPÄISCHE PATENTSCHRIFT

(11) **EP 1 199 965 B1**
(45) Veröffentlichungstag und Bekanntmachung des Hinweises auf die Patenterteilung: **20.08.2003**
(21) Anmeldenummer: 00938444.7
(22) Anmeldetag: 03.07.2000
(51) Int. Cl.: A47K 10/28

(54) **STEUERUNGSVORRICHTUNG UND DEREN VERWENDUNG**
CONTROL DEVICE AND USE THEREOF
DISPOSITIF DE COMMANDE ET SON UTILISATION

(30) Priorität: 05.07.1999 EP 99810591
(43) Veröffentlichungstag der Anmeldung: 02.05.2002
(73) Patentinhaber: HTS International Trading AG, CH-6340 Baar (CH)
(72) Erfinder: FREI, Christian, CH-9463 Oberriet (CH); GAIDE, Albert, CH-1125 Monnaz (CH)
(74) Vertreter: Frauenknecht, Alois J.
(86) Internationale Anmeldenummer: CH0000363
(87) Internationale Veröffentlichungsnummer: WO01001837

(56) Entgegenhaltungen:
- EP-A- 0 059 893
- GB-A- 2 168 684
- US-A- 3 265 454

## Beschreibung

Die Erfindung bezieht sich auf eine Steuerungsvorrichtung nach dem Oberbegriff des Anspruchs 1 sowie auf deren Verwendung nach den Ansprüchen 9 und 10.

Oft müssen mechanische Vorgänge zeitabhängig gesteuert und/oder geschaltet werden, auch wenn keine oder nur eine von Batterien gelieferte Hilfsenergie zur Verfügung steht.

Bekannt sind hierfür Schaltnocken und dgl. welche Übertragungsmittel wie Hebel, Getriebe oder Transmissionen zu- und abschalten.

Diese verursachen häufig Störungen und Ungenauigkeiten im gesteuerten Verfahren, die meist durch Gleitreibung und dem daraus resultierendem Verschleiss entstehen.

Es ist daher Aufgabe der Erfindung eine Vorrichtung zu schaffen, welche die vorerwähnten Nachteile nicht aufweist und trotzdem wirtschaftlich in der Herstellung und im Betrieb ist.

Die Vorrichtung soll sich sehr vielseitig einsetzen lassen, auch in Verbindung mit elektrischen Geräten.

Die vorstehend aufgeführte Aufgabe wird durch die Merkmale des Anspruchs 1 gelöst.

Unter dem im Anspruch 1 erwähnten Zeitglied werden an sich bekannte Zeitschalter beliebiger Art verstanden, die nach ihrer Scharfstellung oder Initiierung reproduzierbar einen mechanischen Vorgang auslösen d.h. eine Kraft abgeben bzw. den bereits eingeleiteten Kraftfluss unterbrechen.

In abhängigen Ansprüchen sind vorteilhafte Weiterbildungen des Erfindungsgenstands beschrieben.

Die Ausführungsform nach Anspruch 2 erlaubt mit einfachsten Mitteln ein Vorgelege zu schalten oder wie später gezeigt einen Kraftfluss von einem Getriebe auf ein weiteres zu übertragen.

Eine schlupffreie Kraftübertragung erfolgt gemäss Anspruch 3.

Besonders einfach und ohne Hilfsenergie lässt sich ein Zeitglied nach Anspruch 4 realisieren.

Durch ein Solenoid mit Anker kann das Zeitglied leicht elektromechanisch und/oder elektronisch angesteuert werden; vgl. Anspruch 5.

In vielen Anwendungsfällen muss temporär kinetische Energie gespeichert werden, so dass sich eine Lösung gemäss Anspruch 6 als vorteilhaft erweist.

Es empfiehlt sich die Schaltglieder durch Federn in definierten Endlagen zu halten, damit reproduzierbare Schaltzeiten gewährleistet sind, Anspruch 7.

Die Vorrichtung nach Anspruch 8 erlaubt relativ grosse Schaltwege zu realisieren und arbeitet sehr präzise in Verbindung mit konventionellen Zahnrädern. - Das Zahnrad kippt bevorzugt in eine Stellung, bei der die grosse Achse mit der Hauptachse der Flachteile übereinstimmt.

Die in Anspruch 9 aufgezeigte Verwendung hat sich besonders bewährt, erlaubt sie doch die Nachteile bisheriger Steuerungen in Handtuchspendern zu beheben.

Als sehr wirkungsvoll hat sich die Vorrichtung in Verbindung mit einer sogenannten Pendelwalze erwiesen, welche eine Teilportion von bereits benutztem Handtuch zur Bildung einer im Nutzteil sauberen Schlaufe zurückgibt, siehe Anspruch 10.

Nachfolgend wird anhand von Zeichnungen ein praktisch realisiertes und im Versuchsbetrieb bereits erprobtes Ausführungsbeispiel in einem Handtuchspender im einzelnen beschrieben.

Es zeigen:
- Fig. 1: das Grundprinzip einer erfindungsgemässen Vorrichtung mit einer Auslöse- und Schwenkvorrichtung, die auf ein Schwenkgetriebe wirkt,
- Fig. 2: die Vorrichtung nach Fig. 1 mit sämtlichen Details in einer Perspektiv-Darstellung und
- Fig. 3: den Kraftfluss zwischen den Zahnrädern bei ausgerücktem Schaltrad.

In Fig. 1 ist mit 100 eine vereinfachte Darstellung einer Steuerungsvorrichtung zu sehen, wobei die entsprechenden Abdeckungen und Schutzhauben sowie funktionelle Getriebeteile entfernt sind.

Die Steuerungsvorrichtung 100 besteht im wesentlichen aus zwei Einheiten, einer Auslöse- und Schaltwippe 6 und einem Schwenkgetriebe 12. Die Auslöse- und Schaltwippe 6 ist auf einer Drehachse 7 gelagert und um zwei Räder 2 bzw. 3 angeordnet. Das vordere Rad 2 ist ein Übertragungs-Zahnrad, während das hintere, verdeckte Rad 3 ein Zentral-Zahnrad ist. Im Innern des Übertragungs-Zahnrads 2 ist eine Spiralfeder 4 angeordnet, welche auf die gemeinsame Achse 1 beider Räder 2, 3 angreift und im Gegenuhrzeigersinn gespannt wird.

Die Spiralfeder 4 befindet sich in einem Gehäuse, vgl. Fig. 2; ihr Spann-Zustand lässt sich durch zwei Sichtfenster 4' kontrollieren.

Auf der Auslöse- und Schaltwippe 6 befindet sich die Drehachse 19 eines Ellipsoid-Zahnrads 5, welches mit seinen Zähnen Z, auf seiner grossen Achse in das Zahnrad 2 eingreift. Die Wippe 6 ist als zweiarmiger Hebel ausgestaltet; der obere Hebel ist mit 6a und der untere Hebel mit 6b bezeichnet. Am Ende des oberen Hebels 6a befindet sich ein Zeitglied 8; 9, welches auf ein Gegenstück 11 wirkt und sich gemäss Fig. 1 im geschlossenen Zustand c befindet.

Nach dem Weiterdrehen des Zahnrads 2 kippt das Ellipsoid-Zahnrad 5 um 90°; die Auslöse- und Schaltwippe 6 verbleibt in eingerückter Position, bis zum Ablauf des durch das Zeitglied 8; 9 bestimmten Intervalls.

Über die Auslöse- und Schaltwippe 6 greift ein ebenfalls als zweiarmiger Hebel ausgebildetes Schwenkgetriebe 12, das auf einer weiteren Drehachse 23 schwenkbar gelagert ist und welches mit seinem oberen Hebelteil über ein Federstück 15 und eine Zahnrad-Arretierung 16 in das hintere Rad, das Zentral-Zahnrad 3, eingreift. Die entsprechend notwendige Schwenkbewegung erfolgt durch einen am unterem Hebel 6b angebrachten Schaltnocken 10.

Die Rückstellung des Schwenkgetriebes 12 wird durch eine Feder 18 bewirkt. Auf Achsen 22, 13 und der Drehachse 23 befinden sich ineinandergreifende Zahnräder, wobei eines einen Abtrieb 14 treibt.

Ebenfalls ersichtlich ist, dass das Ellipsoid-Zahnrad 5 auch abgeplattete Zähne Z' und zwei Zahnlücken L aufweist. Dies ist zweckmässig, um ein sauberes Kippen um 90° in der Drehrichtung des Zahnrads 5 zu ermöglichen. Wenn das Zeitglied 8; 9 die vorgesehene Zeit erreicht hat bewegt sich der obere Hebel 6a in Richtung o, was durch eine weitere Feder 17, eine übliche Schraubenfeder, unterstützt ist.

Die Fig. 2 zeigt sämtliche Teile der Fig. 1, zusätzlich die entsprechenden Getriebeteile und Hebel, wie sie zum vollständigen Betrieb der Steuerungsvorrichtung 100 in einem modernen Handtuchspender zweckmässig sind. - Nicht dargestellt sind hier das Zeitglied, die notwendigen Abdeckungen und nicht funktionswesentliche Führungselemente.

Auf einer Montageplatte 98 sind sämtliche Teile inkl. Stützen, Stege und Einraststellen 99 für Abdeckungen etc. einstückig angeordnet. Hier sieht man wiederum die Auslöseund Schaltwippe mit ihren beiden Zahnrädern 2 und 3 und zusatzlich eine Rücklaufsperre 30, welche nach Art einer Ratsche in das Zahnrad 2 eingreift bzw. darauf schleift.

Frontseitig ist ein Taster 33 ersichtlich, der durch eine Feder 34 gespannt aus der Stirnfläche der Montageplatte 98 herausgerückt ist und das Vorhandensein einer geschlossenen, nicht dargestellten Haube feststellt. Bei ausgeschwenkter oder abgenommener Haube tritt der ebenfalls zweiarmige, auf einer Schwenkachse 31 geführte Hebel mit seinem Taster 33 nach vorne und drückt mit einer Schaltnase 32 das Schwenkgetriebe 12 in seine eingerückte Position. Er stoppt dabei über die Feder 15 und die Zahnrad-Arretierung 16 das Zentral-Zahnrad 3, so dass der ganze Handtuchspender blockiert ist.

Aus Fig. 2 ist die praktische Ausgestaltung des Ellipsoid-Zahnrads 5 ersichtlich; die beiden Blattfedern 21 liegen in der gezeichneten Stellung nur an den Stirnflächen des Flachteils 20 an, so dass ein geringes Drehmoment das Zahnrad 5 kippt.

Das Eingreifen des Schaltnockens 10 am Schwenkgetriebe 12 ist ebenfalls deutlich erkennbar, ebenso die vorderseitige Stütze 99, welche ein ungewolltes Federn des Nockens 10 verhindert.

Ersichtlich sind im weiteren ein auf einer Ausgabewalze 25 endseitig angeordnetes Übertragungs-Zahnrad 24, welches in ein durch ein grosses Zwischenrad 27 verdecktes, kleines Zwischenrad 26 eingreift, ein Kopplungsrad 28, ein Spannrad 29 und ein teilweise dahinterliegende Portionierrad 37, auf welchem eine Wickelspule 40 mit innenliegender Spiralfeder 42 angeordnet ist. Die Wickelspule 40 benutzt die selbe Achse 41 wie das Portionierrad 37; der innere Wickel der Spiralfeder 42 wirkt gegen dieses und dreht die Wickelspule 40 im Uhrzeigersinn gegen einen aus dem Portionierrad 37 herausragenden gefederten Bolzen.

Von dieser derart federbelasteten Wickelspule 40 führt ein in jeder Lage gestrecktes Zugseil 36 zu einer nicht sichtbaren Pendelwalze hinter einer Abdeckung 35.

Im hinteren unteren Teil der Montageplatte 98 befindet sich ein weiterer Hebel 38, der in eine nicht sichtbare Klinke greift, diese dient der Entsperrung der Pendelwalze für deren Rückzug mittels des federbelasteten Zugseils 36. In umgekehrter Weise wirkt ein Sperrhebel 39, der durch das untere Ende des Schwenkgetriebes 12 angehoben wird.

Figur 3 zeigt sämtliche Zahnräder - mit Ausnahme des mit dem gleichen Durchmesser hinter dem Übertragungs-Zahnrad 2 liegenden Zentral-Zahnrad 3 - im Eingriff bzw. in ihren Eingriffsmöglichkeiten.

Angetrieben wird das unterste Übertragungs-Zahnrad 24 durch die beim Stoffauszug abrollende Ausgabewalze 25, welche in einer nicht dargestellten schwenkbaren Abdeck-Haube gelagert ist und von der ein Drehmoment über das Zahnrad 24 auf ein Zwischenrad 26 übertragen wird. Vor diesem kleinen Zwischenrad 26 befindet sich, auf der gleichen Achse 23 verbunden, ein grosses Zwischenrad 27. Dieses treibt ein Kopplungsrad 28, welches seinerseits in ein Spannrad 29 eingreift, auf dessen Achse ein Schaltrad 44 mitdreht.

Das Schaltrad 44 greift, nach einem Verschwenken des Getriebes 12 durch eine Verschiebung des Schaltnockens 10, Fig. 1 und Fig. 2 in der durch einen Pfeil charakterisierten Schaltrichtung S, in ein Portionierrad 37 ein und treibt dieses, soweit dies durch eine ringförmige Tuchlängenbegrenzung TL möglich, an. Die Tuchlängenbegrenzung TL ist als erhabene Nut, mit einem Zentriwinkel von 330° ausgebildet, die Wegbegrenzung erfolgt durch einen Anschlagzapfen 45 mit einem nicht näher bezeichneten O-Ring, welcher der Anschlagdämpfung dient.

Das Spannrad 29 ist mit dem Übertragungs-Zahnrad 2 ständig im Eingriff, da das Schwenkgetriebe 12 eine nur kleine Auslenkung erfährt und zudem dessen Drehachse 23 relativ weit vom Zahnrad 2 entfernt ist, vgl. Fig. 2.

Die Achse 13 des Kopplungsrads 28 befindet sich ebenfalls auf dem Schwenkhebel 12, so dass dieses mitdreht und am Zahnrad 29 die Drehrichtung wechselt.

Dementsprechend bewirkt jede Handtuchausgabe eine Drehung der Ausgabewalze 25 im Uhrzeigersinn, wodurch sich schliesslich die Spiralfeder 4, vgl, Fig. 1, um ein Teil spannt, bis sie, nach etwa sechs Handtuchausgaben mit dem auf der Achse 1 fixierten Zentral-Zahnrad 3 eine starre Kopplung, in seiner Drehrichtung im Uhrzeigersinn, eingeht.

Der derart aufgeladene Federmotor dient dem restlosen Einzug des Handtuchendes, wenn die ganze Tuchrolle benutzt ist; er verhindert damit eine unhygienische Mehrfachbenutzung des Handtuchs.

Bei jeder Drehung der Ausgabewalze 25, erfolgt somit auch eine Bewegung des Ellipsoid-Zahnrads 5, so dass dieses nach einer Vierteldrehung die in Fig. 1 dargestellte maximale Auslenkung der Auslöse- und Schaltwippe 6 in Richtung c bewirkt und im federnden Hohlkörper 8 (ein Faltenbalg) ein Vakuum erzeugt.

Aufgrund des vom Zahnrad 2 übertragenen Drehmoments erfährt das Ellipsoid-Zahnrad nun einen Impuls, wodurch es durch die Blattfedern 21, vgl. Fig. 2, um nochmals 90°, kippt und wieder die in Fig. 3 gezeigte Stellung einnimmt.

Nachdem über die Drossel 9 Luft in den Hohlkörper 9 gelangt ist, löst sich dieser von seinem Gegenstück 11; der Hebel 6a bewegt sich in Richtung o; das Ellipsoid-Zahnrad 5 greift mit seinen abgeplatteten Zähnen Z' in das Zahnrad 2, so dass die Ausgangslage wieder hergestellt ist.

Das eben Dargestellte erklärt die einfache und reproduzierende Initiierung des Zeitglieds und die grundlegenden Bewegungsabläufe der Steuerungsvorrichtung.

Im weiteren enthält - das verdeckt gezeichnete - Zwischenrad 26 eine an sich bekannte, ringförmige Rutschkupplung 46 (auch Rasterkupplung genannt) mit nicht näher bezeichneten Nocken, die bei übermässigem Ziehen am Handtuch Beschädigungen im Spender verhindert.

Das Portionierrad 37 weist eine sogenannte Einfeder-Stelle 43 auf, d.i. ein federndes Stück im Zahnkranz, welches das Einklinken des Spannrads 29 ermöglicht, auch wenn sich zufällig die Zähne beider Zahnräder 44 und 37 gegenüber stehen.- Das Einklinken erfolgt immer am selben Bereich des Portionierrads 37, somit dient diese Massnahme auch der Verschleissminderung.

Betrachtet man das Portionierrad 37 näher, so lässt sich die Portionierung, d.h. die Abgabe eines maximalen Tuchabschnitts erklären:

Die Wegbegrenzung TL erlaubt nur eine Drehung des Portionierrads 37 um den eingestellten Weg; bei eingeklinktem Schaltrad 44 ist folglich die resultierende Drehbewegung am Zentral-Zahnrad 3 auf dieses Mass beschränkt.- Da das Zentral-Zahnrad 3 die Bewegung für das Abrollen des Tuchs überträgt, ist bereits hier die ausgegebene Tuchlänge vorbestimmt.

Gleichzeitig wird aber der Abrollweg des Handtuchs auch an der Ausgabewalze 25 beschränkt, weil die Blockierung des Portionierrads 37 am Anschlagzapfen 45 auch auf diese Walze wirkt.

Es ist leicht zu erkennen dass durch Einlegen von Zwischenstücken in die Tuchlängenbegrenzung TL durch einen zweiten oder verschiebbaren Anschlag analog dem Zapfen 45, die maximale Ausgabe an sauberem Tuch von derzeit 14 cm einstellbar, d.h. kürzbar ist.

Auf dem Portionierrad sitzt zudem die schematisch dargestellte Wickelspule 40, welche dem Einzug des in Fig. 2 dargestellten Zugseils 36 dient; hier erkennt man ebenfalls eine Spiralfeder, mit 42 bezeichnet, welche auf das Zugseil 36 wirkt.

Erfolgt nun eine Handtuchausgabe - und damit eine Betätigung der Steuerungsvorrichtung - so wird durch das hintere Ende des Hebels am Schwenkgetriebe 12 der Sperrhebel 39 angehoben. Dadurch wird die hinter der Abdeckung 35 befindliche Pendelwalze, mit dem um sie herum geführten bereits benutztem Tuch entriegelt; sie wird durch den Seilzug 36 aktiviert und fährt Richtung -p, Fig. 2; dies ermöglicht die Schlaufenbildung zum bequemen und hygienischen Händetrocknen, ohne dass grössere Mengen ungenutztes Tuch verbraucht werden.

Der beispielhaft beschriebene Erfindungsgegenstand lässt sich in zahlreichen Varianten zur wegabhängigen Betätigung von Stellgliedern und mechanischen und/oder elektrischen Bauteilen einsetzen.

## Patentansprüche

1. Vorrichtung zur Steuerung mindestens eines zeitabhängigen Vorgangs durch ein auf eine Auslöse- und Schaltwippe einwirkendes Zeitglied, **dadurch gekennzeichnet, dass** abtriebsseitig wenigstens ein Zahnrad (2) vorgesehen ist, in das ein in Drehrichtung kippbares Ellipsoid-Zahnrad (5) eingreift, welches seinerseits auf einer schwenkbaren Auslöse- und Schaltwippe (6) angeordnet ist, dass diese Wippe (6) als zweiarmiger Hebel (6a;6b) ausgebildet ist, wobei auf diesen auf einer Seite (6a) ein Zeitglied (8,9) einwirkt und dieser auf der anderen Seite (6b) einen Schaltnocken (10) betätigt.

2. Vorrichtung nach Anspruch 1, **dadurch gekennzeichnet, dass** zwei auf der gleichen Achse (1 angeordnete Räder (2;3) vorgesehen sind und dass der Schaltnocken (10) ein antriebsseitiges Schwenkgetriebe (12) und damit einen weiteren Abtrieb (14) schaltet.

3. Vorrichtung nach Anspruch 1, **dadurch gekennzeichnet, dass** beide Räder (2;3) Zahnräder sind und dass in das eine Zahnrad (3) eine durch das Schwenkgetriebe (12) kippbare Zahnrad-Arretierung (16) eingreift.

4. Vorrichtung nach Anspruch 1, **dadurch gekennzeichnet, dass** das Zeitglied (8,9) mechanisch mit der Auslöseund Schaltwippe (6) verbunden und ein über ein Ventil oder eine Drossel (9) mit der Umgebungsluft in Verbindung stehender Hohlkörper (8) ist, der auf einem Gegenstück (11) haft- und lösbar mit der Wippe (6) verschwenkt.

5. Vorrichtung nach Anspruch 1, **dadurch gekennzeichnet, dass** das Zeitglied (8,9) einen fremdgesteuerten Elektromagneten aufweist.

6. Vorrichtung nach Anspruch 2, **dadurch gekennzeichnet, dass** der weitere Abtrieb (14) ein Portionierrad (37) mit einer Wickelspule (40) ist.

7. Vorrichtung nach Anspruch 2, **dadurch gekennzeichnet, dass** die Auslöse- und Schaltwippe (6) und das Schwenkgetriebe (12) durch auf diese einwirkende Federn (17;18) in ihren Endstellungen vorgespannt gehalten sind.

8. Vorrichtung nach Anspruch 1, **dadurch gekennzeichnet, dass** das Ellipsoid-Zahnrad (5) peripher auf seiner grossen Achse vollständige Zähne (Z) und auf seiner kleinen Achse abgeplattete Zähne (Z') und in Drehrichtung betrachtet beidseitig Zahnlücken (L) aufweist und dass dieses Zahnrad (5) an aus seiner Achse (19) herausragenden Flachteilen (20), über zwei an diesem parallel anliegende Blattfedern (21), in eine Vorzugslage kippbar ist.

9. Verwendung der Vorrichtung nach den vorangehenden Ansprüchen zur Ablaufsteuerung eines Handtuchspenders.

10. Verwendung nach Anspruch 9 zur Betätigung des Rücklaufs einer zur Bildung einer Handtuchschlaufe dienenden Walze.

## Claims

1. Apparatus for controlling at least one time-dependent procedure by means of a timing element that acts on a triggering and switching rocker, **characterized in that** on the output side, at least one gear wheel (2) is provided, in which there engages an ellipsoidal gear wheel (5) which can be tilted in the direction of rotation and which, for its part, is arranged on a pivotable triggering and switching rocker (6), **in that** this rocker (6) is constructed as a two-armed lever (6a; 6b), a timing element (8, 9) acting on the latter on one side (6a) and actuating a switching cam (10) on the other side (6b).

2. Apparatus according to Claim 1, **characterized in that** two wheels (2; 3) arranged on the same shaft (1) are provided, and **in that** the switching cam (10) switches a pivoting mechanism (12) on the driver side and therefore a further output (14).

3. Apparatus according to Claim 1, **characterized in that** both wheels (2; 3) are gear wheels, and **in that** a gear wheel lock (16) that can be tilted by the pivoting mechanism (12) engages in the one gear wheel (3).

4. Apparatus according to Claim 1, **characterized in that** the timing element (8, 9) is connected mechanically to the triggering and switching rocker (6), and is a hollow body (8) which is connected to the surrounding air via a valve or a restrictor (9) and which pivots with the rocker (6) so that it can adhere to and release from a mating piece (11).

5. Apparatus according to Claim 1, **characterized in that** the timing element (8, 9) has a remotely controlled electromagnet.

6. Apparatus according to Claim 2, **characterized in that** the further output (14) is a dispensing wheel (37) with a winding spool (40).

7. Apparatus according to Claim 2, **characterized in that** the triggering and switching rocker (6) and the pivoting mechanism (12) are kept prestressed in their end positions by springs (17; 18) acting on these.

8. Apparatus according to Claim 1, **characterized in that** the ellipsoidal gear wheel (5) has complete teeth (Z) peripherally on its major axis and flattened teeth (Z') on its minor axis and, as viewed in the direction of rotation, has tooth gaps (L) on both sides, and **in that** this gear wheel (5) can be tilted, on flat parts (20) projecting from its shaft (19), via two leaf springs (21) resting in parallel on the said gear wheel, into a preferred position.

9. Use of the apparatus according to the preceding claims for controlling the sequence of a hand towel dispenser.

10. Use according to Claim 9 for actuating the return of a roll serving to form a hand towel loop.

## Revendications

1. Dispositif pour la commande d'au moins une opération dépendant du temps par un élément de temporisation agissant sur une bascule de déclenchement et de commutation, **caractérisé en ce que** du côté sortie est prévu au moins un pignon (2), dans lequel engrène un pignon ellipsoïdal (5) pouvant basculer dans la direction de rotation et pour sa part disposé sur une bascule de déclenchement et de commutation (6) pivotante, que cette bascule (6) est réalisée sous forme de levier à deux bras (6a ; 6b), un élément de temporisation (8, 9) agissant sur celui-ci sur un côté (6a), et ce levier actionnant sur l'autre côté (6b) une came de commutation (10).

2. Dispositif suivant la revendication 1, **caractérisé en ce qu'**il est prévu deux roues (2 ; 3) disposées sur le même axe (1) et que la came de commutation (10) commute une transmission pivotante (12) du côté moteur et par suite une autre sortie (14).

3. Dispositif suivant la revendication 1, **caractérisé en ce que** les deux roues (2 ; 3) sont des pignons et qu'un arrêt de pignon (16), que peut faire basculer la transmission pivotante (12), engrène dans l'un des pignons (3).

4. Dispositif suivant la revendication 1, **caractérisé en ce que** l'élément de temporisation (8, 9) est lié mécaniquement à la bascule de déclenchement et de commutation (6) et est un corps creux (8) en liaison avec l'air ambiant par l'intermédiaire d'une soupape ou d'un étranglement (9), qui pivote avec la bascule (6) en s'attachant et en se détachant sur un pendant (11).

5. Dispositif suivant la revendication 1, **caractérisé en ce que** l'élément de temporisation (8, 9) présente un électro-aimant à commande externe.

6. Dispositif suivant la revendication 2, caractérisé en que l'autre sortie (14) est une roue portionneuse (37) avec un enrouleur (40).

7. Dispositif suivant la revendication 2, **caractérisé en ce que** la bascule de déclenchement et de commutation (6) et la transmission pivotante (12) sont maintenues en précontrainte par des ressorts (17 ; 18) agissant sur ces dernières dans leurs positions extrêmes.

8. Dispositif suivant la revendication 1, **caractérisé en ce que** le pignon ellipsoïdal (5) présente périphériquement sur son grand axe des dents complètes (Z) et sur son petit axe des dents aplaties (Z') et, comme vu dans la direction de rotation, des creux de dents (L) des deux côtés, et que ce pignon (5), sur des éléments plats (20) dépassant de son axe (19), peut basculer, par l'intermédiaire de deux ressorts à lames (21) s'appliquant parallèlement sur celui-ci, dans une position préférentielle.

9. Utilisation du dispositif suivant les revendications précédentes pour la commande séquentielle d'un distributeur d'essuie-mains.

10. Utilisation suivant la revendication 9 pour la commande du retour d'un rouleau servant à la formation d'une boucle d'essuie-mains.
